# EUROPÄISCHE PATENTSCHRIFT

(11) **EP 3 172 372 B1**
(45) Veröffentlichungstag und Bekanntmachung des Hinweises auf die Patenterteilung: **19.09.2018**
(21) Anmeldenummer: 15736848.1
(22) Anmeldetag: 17.07.2015
(51) Int. Cl.: D06F 39/10, A47L 15/42

(54) **HAUSHALTSGERÄT MIT EINER FLÜSSIGKEITSLEITUNG**
HOUSEHOLD APPLIANCE COMPRISING A LIQUID LINE
APPAREIL MÉNAGER DOTÉ D'UNE CONDUITE POUR LIQUIDE

(30) Priorität: 23.07.2014 DE 102014214350
(43) Veröffentlichungstag der Anmeldung: 31.05.2017
(73) Patentinhaber: BSH Hausgeräte GmbH, 81739 München (DE)
(72) Erfinder: SCHAUB, Hartmut, 14656 Brieselang (DE); BARRADO FRANCO, Antonio, 10829 Berlin (DE); BISCHOF, Andreas, 10407 Berlin (DE); HASSE, Torsten, 14641 Nauen (DE)
(86) Internationale Anmeldenummer: PCT/EP2015/066478
(87) Internationale Veröffentlichungsnummer: WO 2016/012380

(56) Entgegenhaltungen:
- WO-A2-2011/147009
- DE-A1-102007 056 919
- US-A- 5 437 789
- US-B1- 6 402 962

## Beschreibung

Die vorliegende Erfindung betrifft ein Haushaltsgerät mit einer Flüssigkeitsleitung.

In Haushaltsgeräten zum Reinigen von Kleidungsstücken entstehen während des Waschprozesses oftmals fadenartige Verunreinigungen. Fadenartige Verunreinigungen umfassen unter anderem Haare und Flusen. Flusen sind ganze Fasern oder Teile von Fasern, die sich aus Garnen von Geweben gelöst haben. Die mechanische und thermische Belastung von Kleidungsstücken in Haushaltsgeräten, wie z.B. in Waschmaschinen, führt oftmals zur Auslösung von Flusen aus den in den Kleidungsstücken vorhandenen Fäden. Die sich im Wasser befindenden Flusen können sich zusammenlagern und Zusammenballungen von Flusen bilden. Außerdem lagern sich Haare des Trägers der Kleidungsstücke im Waschprozess in Haushaltsgeräten ab, wodurch sich Zusammenballungen von Haaren bilden. Fadenartige Verunreinigungen liegen somit in fadenartiger Form vor, oder können Zusammenballungen von fadenartigen Verunreinigungen umfassen.

Wenn in einem Haushaltsgerät eine Flüssigkeit, die fadenartige Verunreinigungen enthält, wiederholt umgepumpt wird, kommt es nach einer gewissen Zeit zu einer Ansammlung von fadenartigen Verunreinigungen an Ecken und Kanten der sich im Umpumpkreislauf befindenden Bauteile. Wenn die sich angesammelten fadenartigen Verunreinigungen eine ausreichende Menge erreicht haben, kommt es zur Bildung von Zusammenballungen von fadenartigen Verunreinigungen. Diese Zusammenballungen behindern den Flüssigkeitskreislauf im Umpumpsystem. Dies führt zu einer Reduzierung der Strömungsgeschwindigkeit der umgepumpten Flüssigkeit und/oder zu einem Druckanstieg im Umpumpsystem. Falls eine aktive Oberfläche einer Behandlungseinheit, wie z.B. eine Heizeinheit, von fadenartigen Verunreinigungen bedeckt wird, führt dies zu einer Verringerung oder einer Verhinderung des Behandlungseffekts der Behandlungseinheit.

In einem wasserführenden Haushaltsgerät werden fadenartige Verunreinigungen normalerweise vom Flüssigkeitsstrom mitgeführt und bleiben an Vorsprüngen hängen, die in den Flüssigkeitsstrom ragen. Durch eine weitere Anlagerung von fadenartigen Verunreinigungen bilden sich nach einer gewissen Zeit Zusammenballungen, die in Form von langen Fäden fadenartiger Verunreinigungen vorliegen. Wenn die Fäden eine ausreichende Länge erreicht haben, dann können sich die Fäden fadenartiger Verunreinigungen auf einer der Strömung abgewandten Seite des Vorsprungs durch eine Flatterbewegung verdrillen. Aufgrund der festen Bindung eines solchen verdrillten Fadens fadenartiger Verunreinigungen an einen Vorsprung im Flüssigkeitsstrom, können die Fäden auch durch eine Umkehr der Strömungsrichtung des Flüssigkeitsstroms nicht wieder entfernt werden. Sobald ein Faden fadenartiger Verunreinigungen fest mit einem Vorsprung verbunden ist, lagern sich an diesen Faden weitere fadenartige Verunreinigungen an. Dies führt im Laufe der Zeit zu großen Ablagerungen fadenartiger Verunreinigungen im Flüssigkeitsstrom. Je größer die Ablagerungen fadenartiger Verunreinigungen im Flüssigkeitsstrom werden, umso mehr Fäden fadenartiger Verunreinigungen werden dadurch aus dem Flüssigkeitsstrom abgelagert. Dadurch kommt es zu einer immer größer werdenden Bedeckung der Innenoberflächen von Flüssigkeitsleitungen in Haushaltsgeräten mit fadenartigen Verunreinigungen, das wiederum zu einer Reduzierung der Querschnittsfläche der Flüssigkeitsleitungen führt. Falls die den Flüssigkeitsstrom bewegende Pumpe nicht mehr in der Lage ist den durch die Verringerung der Querschnittsfläche entstehenden zusätzlichen Strömungswiderstand zu überwinden, kommt es zu einem kompletten Zusammenbruch des Flüssigkeitsstroms im Leitungssystem. Dadurch werden nachgeschaltete Behandlungseinheiten, wie z.B. Heizeinheiten, trockenlaufen und zerstört.

Um fadenartige Verunreinigungen aus Flüssigkeitsströmen in Leitungssystemen von Haushaltsgeräten zu entfernen, ist der Einsatz eines Filters oder eines Siebs in Flüssigkeitsleitungen eine übliche Maßnahme. Bei der Verwendung von Sieben oder Filtern besteht aber der Nachteil, dass durch die zunehmende Ablagerung fadenartiger Verunreinigungen auf einer Filter- oder Sieboberfläche, die Durchlässigkeit des Filters oder Siebs abnimmt. Dadurch ist es nötig, den Filter oder das Sieb in regelmäßigen Abständen zu reinigen oder ganz zu ersetzen. An Filtern oder Sieben kommt es aufgrund einer möglichen Verdrillung fadenartiger Verunreinigungen an den Siebdrähten zu fest haftenden Ablagerungen fadenartiger Verunreinigungen, die nur durch mechanische Eingriffe entfernt werden können.

Aus US 6 402 962 B1 ist eine Waschmaschine mit einer Pumpe im Wasserkreislauf bekannt, bei dem ein Filter durch Umkehrung der Pumpendrehrichtung gespült werden kann.

Es ist die der Erfindung zugrundeliegende Aufgabe, ein Haushaltsgerät anzugeben, bei dem sich in einer Flüssigkeitsleitung gebildete Ablagerungen fadenartiger Verunreinigungen entfernt werden.

Diese Aufgabe wird durch Gegenstände mit den Merkmalen nach den unabhängigen Ansprüchen gelöst. Vorteilhafte Ausführungsformen der Erfindung sind Gegenstand der Figuren, der Beschreibung und der abhängigen Ansprüche.

Gemäß einem Aspekt der Erfindung wird die Aufgabe durch ein Haushaltsgerät mit einer Flüssigkeitsleitung zum Führen einer Flüssigkeit gelöst, bei dem die Flüssigkeitsleitung eine sich in Strömungsrichtung erstreckende Platte aufweist, an deren vorderer Kante in Strömungsrichtung fadenartige Verunreinigungen der Flüssigkeit anlagerbar sind, und bei dem das Haushaltsgerät eine Rückspüleinrichtung zum Umkehren der Strömungsrichtung in der Flüssigkeitsleitung umfasst, um die fadenartigen Verunreinigungen von der vorderen Kante zu entfernen. Dadurch wird der technische Vorteil erreicht, dass sich fadenartige Verunreinigungen in der Flüssigkeit an der Platte anlagern. Die Anlagerung fadenartiger Verunreinigungen erfolgt an der vorderen Kante der Platte in Strömungsrichtung der sich in der Flüssigkeitsleitung bewegenden Flüssigkeit. An anfänglich angelagerte fadenartige Verunreinigungen können sich weitere fadenartige Verunreinigungen anlagern. Somit bilden sich über einen längeren Zeitraum Zusammenballungen fadenartiger Verunreinigungen. Durch die Anlagerung von fadenartigen Verunreinigungen an der sich in Strömungsrichtung erstreckenden Platte wird die Anzahl der fadenartigen Verunreinigungen im Flüssigkeitsstrom in der Flüssigkeitsleitung reduziert. Die Platte besteht aus Kunststoff oder Metall. Durch die im Haushaltsgerät vorhandene Rückspüleinrichtung zum Umkehren der Strömungsrichtung der Flüssigkeit in der Flüssigkeitsleitung werden fadenartige Verunreinigungen, die sich an der vorderen Kante der Platte angelagert haben, entfernt. Die sich an der vorderen Kante der Platte angelagerten fadenartigen Verunreinigungen können durch Zusammenballungen einer Vielzahl von fadenartigen Verunreinigungen eine gewisse Größe erreicht haben. Bei einer Änderung der Strömungsrichtung durch die Rückspüleinrichtung werden die fadenartigen Verunreinigungen durch die in umgekehrter Richtung fließenden Flüssigkeit von der vorderen Kante der Platte abgelöst. Somit wird durch die Rückspüleinrichtung erreicht, dass die sich an der vorderen Kante der Platte angelagerten fadenartigen Verunreinigungen entfernt werden.

Unter einem Haushaltsgerät wird ein Gerät verstanden, das zur Haushaltsführung eingesetzt wird. Dies kann ein Haushaltsgroßgerät sein, wie beispielsweise eine Waschmaschine, ein Wäschetrockner, eine Geschirrspülmaschine. Das kann aber auch ein Haushaltskleingerät sein, wie beispielsweise ein Warmwasserbereiter, ein Kaffeevollautomat, eine Küchenmaschine oder ein Staubsauger.

In einer vorteilhaften Ausführungsform des Haushaltsgeräts umfasst die Flüssigkeitsleitung eine weitere sich in Strömungsrichtung erstreckende Platte. Dadurch wird der technische Vorteil erreicht, dass durch die weitere Platte eine weitere Kante in den Flüssigkeitsstrom eingebracht wird, an der sich fadenartige Verunreinigungen aus dem Flüssigkeitsstrom anlagern. Dadurch erhöht sich die Wahrscheinlichkeit, dass fadenartige Verunreinigungen, die sich im Flüssigkeitsstrom befinden, an einer vorderen Kante der beiden Platten anlagern. Dadurch wird die Menge der angelagerten fadenartigen Verunreinigungen erhöht.

In einer weiteren vorteilhaften Ausführungsform des Haushaltsgeräts kreuzen sich die in Strömungsrichtung erstreckende Platte und die weitere Platte. Dadurch wird der Vorteil erreicht, dass eine stabile Befestigung der beiden Platten im Flüssigkeitsstrom gewährleistet wird. Dadurch wird eine zuverlässige Anlagerung fadenartiger Verunreinigungen an den Platten auch bei einer hohen Strömungsgeschwindigkeit der Flüssigkeit in der Flüssigkeitsleitung gewährleistet. Bei einer Anlagerung fadenartiger Verunreinigungen können sich Zusammenballungen fadenartiger Verunreinigungen bilden, die von den Platten in den Flüssigkeitsstrom hineinragen. Eine Anlagerung in der Nähe des Schnittpunkts der beiden sich kreuzenden Platten ist von Vorteil. Aufgrund der räumlichen Nähe der an den verschiedenen Platten angelagerten fadenartigen Verunreinigungen in der Nähe des Schnittpunktes, bilden sich leichter Zusammenballungen. An diesen Stellen findet eine schnellere und damit effektivere Anlagerung fadenartiger Verunreinigungen statt. Dadurch wird die Wirksamkeit der Anlagerung fadenartiger Verunreinigungen an den sich kreuzenden Platten erhöht.

In einer weiteren vorteilhaften Ausführungsform des Haushaltsgeräts schließen die sich in Strömungsrichtung erstreckende Platte und die weitere Platte einen 90° Winkel ein. Dadurch wird der technische Vorteil erreicht, dass eine optimale Positionierung der vorderen Kante der Platten im Flüssigkeitsstrom sichergestellt wird. Zu einem wird die Wahrscheinlichkeit erhöht, dass sich fadenartige Verunreinigungen, die sich im Flüssigkeitsstrom befinden, an einer der vorderen Kante der Platten anlagern. Zu anderem werden durch den 90° Winkel identische Bereiche zwischen den Platten geschaffen, durch die die Flüssigkeit gleichmäßig hindurch strömt. Dadurch wird verhindert, dass sich Verwirbelungen der Flüssigkeit an den Platten bilden, durch die sich der Strömungswiderstand der Platten erhöht. Zudem sind die Bereiche zwischen den Platten ausreichend groß, damit von den Platten entfernte Zusammenballungen fadenartiger Verunreinigungen durch die Bereiche zwischen den Platten ohne große Behinderung mit dem Flüssigkeitsstrom hindurchfließen. Dies ist insbesondere dann von Vorteil, wenn durch ein Rückspülvorgang Zusammenballungen fadenartiger Verunreinigungen von der vorderen Kante der Platten entfernt worden sind und diese dann durch eine anschließenden Änderung der Strömungsrichtung erneut in der ursprünglichen Strömungsrichtung mit der Flüssigkeit an den Platten vorbeifließen. Die sich kreuzenden Platten können stoffschlüssig miteinander verbunden sein. Die sich kreuzenden Platten können an der Stelle an der sie sich kreuzen an der Vorder- oder Rückseite der jeweiligen Platten aneinander vorbeigeführt werden. Die sich kreuzenden Platten können an der Stelle an der Sie sich kreuzen durch eine Öffnung in einer der Platten ineinander vorbeigeführt werden.

In einer weiteren vorteilhaften Ausführungsform des Haushaltsgeräts umfasst das Haushaltsgerät einen Sensor zum Erfassen einer Strömungsrichtung und/oder einer Strömungsgeschwindigkeit von Flüssigkeit in der Flüssigkeitsleitung. Der Sensor kann eine Strömungsrichtung und eine Strömungsgeschwindigkeit von einer Flüssigkeit in einer Flüssigkeitsleitung erfassen. Der Sensor kann alternativ eine Strömungsrichtung oder eine Strömungsgeschwindigkeit von einer Flüssigkeit in einer Flüssigkeitsleitung erfassen. Dadurch wird der technische Vorteil erreicht, dass mit dem Sensor genaue Daten zur Regulation einer Strömungsrichtung und/oder einer Strömungsgeschwindigkeit erhalten werden. Somit wird die Strömungsrichtung und/oder Strömungsgeschwindigkeit entsprechend der Menge der an zumindest einer der Platten angelagerten fadenartigen Verunreinigungen geändert, um die fadenartigen Verunreinigungen von zumindest einer der Platten zu entfernen. Durch einen solchen Sensor kann auch eine automatische Rückspülphase eingeleitet werden. Der Sensor kann z.B. erkennen, dass sich die Strömungsgeschwindigkeit in der Flüssigkeitsleitung aufgrund einer großen Anlagerung von fadenartigen Verunreinigungen reduziert hat, bzw. sich dadurch der Strömungswiderstand erhöht hat. Dadurch kann der Sensor ein automatisches Aktivieren der Rückspüleinrichtung auslösen, wodurch die Strömungsrichtung umgekehrt wird und die fadenartigen Verunreinigungen von der vorderen Kante von zumindest einer der Platten entfernt werden. Nach einer gewissen Zeit beendet der Sensor die Rückspülphase, ändert die Strömungsrichtung wieder und die Zusammenballungen fadenartiger Verunreinigungen fließen mit der Flüssigkeit an zumindest einer der Platten vorbei. Anschließend lagern sich erneut fadenartige Verunreinigungen an der vorderen Kante von zumindest einer der Platten an.

In einer weiteren vorteilhaften Ausführungsform des Haushaltsgeräts umfasst das Haushaltsgerät einen Vorratsbehälter zum Sammeln von fadenartigen Verunreinigungen. Dadurch wird der technische Vorteil erreicht, dass die durch die Rückspüleinrichtung von zumindest einer der Platten entfernten fadenartigen Verunreinigungen in dem Vorratsbehälter gesammelt werden. Da die fadenartigen Verunreinigungen beim Entfernen von zumindest einer der Platten als zusammengeballte fadenartige Verunreinigungen vorliegen, werden sie über den Vorratsbehälter einfach aus dem Leitungssystem entfernt.

In einer weiteren vorteilhaften Ausführungsform des Haushaltsgeräts umfasst der Vorratsbehälter eine Vertiefung zum Sammeln von fadenartigen Verunreinigungen. Dadurch wird der technische Vorteil erreicht, dass an der Stelle der Vertiefung des Vorratsbehälters eine Beruhigung des Flüssigkeitsstroms in dem Bereich ermöglicht wird. Aus diesem Grund setzen sich Zusammenballungen fadenartiger Verunreinigungen in der Vertiefung leicht ab. Dadurch werden die fadenartigen Verunreinigungen nach bestimmten Zeitintervallen aus dem Flüssigkeitsvolumen des Vorratsbehälters in einfacher Weise abgetrennt.

In einer weiteren vorteilhaften Ausführungsform des Haushaltsgeräts umfasst die Vertiefung des Vorratsbehälters eine Ablassöffnung zum Entfernen von fadenartigen Verunreinigungen aus dem Haushaltsgerät. Dadurch wird der technische Vorteil erreicht, dass die sich in der Vertiefung angesammelten fadenartigen Verunreinigungen direkt aus dem Leitungssystem entfernt werden, ohne dass der Flüssigkeitsstrom in der Flüssigkeitsleitung unterbrochen werden muss. Die Ablassöffnung wird zum Beispiel durch ein Ventil reguliert, wodurch das Entfernen von fadenartigen Verunreinigungen aus dem Vorratsbehälter zu gewünschten Zeitpunkten im Reinigungsverfahren möglich ist. Durch die Ablassöffnung werden die fadenartigen Verunreinigungen mit einer geringen Menge an Flüssigkeit entfernt.

In einer weiteren vorteilhaften Ausführungsform des Haushaltsgeräts weist zumindest eine der Platten eine Länge in Strömungsrichtung von mindestens 3 cm auf. Zumindest eine der in der Flüssigkeitsleitung vorhandenen Platten kann eine Länge in Strömungsrichtung von 3 cm bis 5 cm aufweisen. Zumindest eine der in der Flüssigkeitsleitung vorhandenen Platten kann eine Länge in Strömungsrichtung von 3 cm bis 20 cm aufweisen. Dadurch wird der technische Vorteil erreicht, dass durch die Längsausdehnung von zumindest einer der Platten in Strömungsrichtung auch lange fadenartige Verunreinigungen an der vorderen Kante von zumindest einer der Platten angelagert werden ohne sich zu verdrillen. Ein Verdrillen entsteht nur dann, wenn die an der vorderen Kante von zumindest einer der Platten angelagerten fadenartigen Verunreinigungen sich aufgrund Ihrer Länge um die hintere Kante von zumindest einer der Platten wickeln. Durch die Verwendung von zumindest einer der Platten mit ausreichender Länge wird ein Verdrillen von langen fadenartigen Verunreinigungen verhindert. Somit wird sichergestellt, dass die sich an der vorderen Kante von zumindest einer der Platten angelagerten fadenartigen Verbindungen wieder entfernt werden. Insbesondere längere Haare oder lange fadenartige Verunreinigungen werden an der vorderen Kante von zumindest einer der Platten angelagert und werden durch Umkehren der Strömungsrichtung durch die Rückspüleinrichtung aus dem Flüssigkeitsstrom entfernt.

In einer weiteren vorteilhaften Ausführungsform des Haushaltsgeräts beträgt die Querschnittsfläche zumindest einer der Platten in der Flüssigkeitsleitung mit angelagerten fadenartigen Verunreinigungen weniger als 30 % der gesamten Querschnittsfläche der Flüssigkeitsleitung. Dadurch wird der technische Vorteil erreicht, dass die Anlagerung von einer großen Menge fadenartiger Verunreinigungen an zumindest eine der Platten aus dem Flüssigkeitsstrom erreicht wird. Jedoch wird durch die Anlagerungen an zumindest einer der Platten nur eine Fläche von weniger als 30 % der gesamten Querschnittsfläche der Flüssigkeitsleitung bedeckt. Aus diesem Grund wird verhindert, dass sich der Strömungswiderstand der Flüssigkeit in der Flüssigkeitsleitung soweit erhöht, dass es zu einem Zusammenbruch des Flüssigkeitsstroms kommt. Dies ist zum Beispiel bei der Verwendung von herkömmlichen Filtern der Fall, da diese mit der Zeit durch Anlagerung von Verunreinigungen verstopft werden. Somit wird ein Verstopfen der Flüssigkeitsleitung durch eine Zusammenballung fadenartiger Verunreinigungen verhindert.

In einer weiteren vorteilhaften Ausführungsform des Haushaltsgeräts ist die Rückspüleinrichtung eine Pumpe. Dadurch wird der technische Vorteil erreicht, dass eine Pumpe ausreichend Kraft besitzt, um den Flüssigkeitsstrom in der Flüssigkeitsleitung mit ausreichender Geschwindigkeit über die vordere Kante von zumindest einer der Platten zu bewegen. Dadurch wird eine effektive Anlagerung fadenartiger Verunreinigungen an die Kante ermöglicht, auch wenn eine große Menge fadenartiger Verunreinigungen an zumindest einer der Platten angelagert ist. Darüber hinaus ermöglicht eine ausreichend starke Pumpe die Flüssigkeit in der Flüssigkeitsleitung gegen die Schwerkraft zu pumpen, z.B. wenn die Flüssigkeit in ein höher gelegenes Bauteil eines Haushaltsgeräts gepumpt werden muss.

In einer weiteren vorteilhaften Ausführungsform des Haushaltsgeräts ist die Pumpe ausgebildet, um Flüssigkeit in der Flüssigkeitsleitung in beide Strömungsrichtungen zu bewegen. Dadurch wird der technische Vorteil erreicht, dass die Pumpe als umschaltbare Pumpe ausgebildet ist. Eine umschaltbare Pumpe bewegt den Flüssigkeitsstrom durch Umschalten der Pumprichtung mit einer ausreichenden Geschwindigkeit gegen die ursprüngliche Strömungsrichtung. Dadurch wird eine effektive Entfernung der an zumindest einer der Platten angelagerten fadenartigen Verunreinigungen erreicht, da diese durch den Flüssigkeitsstrom wirksam von den Platten abgelöst werden.

Gemäß einem zweiten Aspekt der Erfindung wird die Aufgabe durch ein Verfahren zum Entfernen von fadenartigen Verunreinigungen aus einer Flüssigkeit in einer Flüssigkeitsleitung eines Haushaltsgeräts gelöst, bei dem das Verfahren den Schritt eines Anlagerns von fadenartigen Verunreinigungen in der Flüssigkeit an die vordere Kante einer sich in Strömungsrichtung erstreckenden Platte umfasst, und bei dem das Verfahren den Schritt eines Entfernens der fadenartigen Verunreinigungen von der vorderen Kante der Platte durch das Umkehren der Strömungsrichtung in der Flüssigkeitsleitung durch eine Rückspüleinrichtung umfasst. Dadurch wird der technische Vorteil erreicht, dass sich die in der Flüssigkeit befindenden fadenartigen Verunreinigungen an der vorderen Kante der Platte anlagern. Die sich an der vorderen Kante der Platte angelagerten fadenartige Verunreinigungen können durch die Anlagerung von weiteren fadenartigen Verunreinigungen Zusammenballungen fadenartiger Verunreinigungen bilden. Durch das Umkehren der Strömungsrichtung der Flüssigkeit in der Flüssigkeitsleitung durch eine Rückspüleinrichtung werden die Zusammenballungen fadenartiger Verunreinigungen anschließend wirksam von der vorderen Kante der Platte entfernt. Bei einem erneuten Umkehren der Strömungsrichtung der Flüssigkeit in die ursprüngliche Strömungsrichtung werden die Zusammenballungen fadenartiger Verunreinigungen mit der Flüssigkeit an der Platte vorbeigeleitet, ohne dass sich diese an der Platte anlagern.

In einer weiteren vorteilhaften Ausführungsform des Verfahrens umfasst das Verfahren den Schritt eines Anlagerns von fadenartigen Verunreinigungen einer Flüssigkeit an eine weitere sich in Strömungsrichtung erstreckende Platte. Dadurch wird der technische Vorteil erreicht, dass durch die weitere Platte eine weitere Kante in den Flüssigkeitsstrom eingebracht wird, an der sich fadenartige Verunreinigungen aus dem Flüssigkeitsstrom anlagern. Dadurch erhöht sich die Wahrscheinlichkeit, dass sich im Flüssigkeitsstrom befindende fadenartige Verunreinigungen an einer Kante der beiden Platten anlagern. Dadurch wird eine effektive Entfernung fadenartiger Verunreinigungen aus dem Flüssigkeitsstrom erreicht.

In einer weiteren vorteilhaften Ausführungsform des Haushaltsgeräts umfasst das Verfahren den Schritt eines Sammelns von fadenartigen Verunreinigungen in einem Vorratsbehälter. Dadurch wird der technische Vorteil erreicht, dass die durch die Rückspüleinrichtung von den Platten entfernten Zusammenballungen fadenartiger Verunreinigungen in dem Vorratsbehälter gesammelt werden. Da die fadenartigen Verunreinigungen beim Entfernen von zumindest einer der Platten als zusammengeballte fadenartige Verunreinigungen vorliegen, werden diese über den Vorratsbehälter leicht aus dem Leitungssystem entfernt.

Ausführungsbeispiele der Erfindung sind in den Zeichnungen dargestellt und werden im Folgenden näher beschrieben.

Es zeigen:
Fig. 1 eine schematische Ansicht eines Haushaltsgeräts;
Fig. 2 eine Aufsicht einer Flüssigkeitsleitung;
Fig. 3 eine Längsansicht einer Flüssigkeitsleitung; und
Fig. 4 ein Schema eines Verfahrens zum Entfernen von fadenförmigen Verunreinigungen aus einer Flüssigkeitsleitung.

Fig. 1 zeigt eine schematische Ansicht einer Waschmaschine stellvertretend für ein allgemeines Haushaltsgerät 100. Das Haushaltgerät 100 umfasst eine Tür 103 zum Beladen des Haushaltsgerätes 100 mit Wäsche. Das Haushaltsgerät 100 umfasst einen Vorratsbehälter 101, in den Waschmittel oder andere flüssige Substanzen eingefüllt werden.

Fig. 2 zeigt eine Längsansicht einer Flüssigkeitsleitung 105 in einem Haushaltsgerät 100. Die Flüssigkeitsleitung 105 umfasst die sich in Strömungsrichtung erstreckenden Platten 109, 115. Die Platten 109, 115 schließen einen 90° Winkel ein. An der vorderen Kante 111 der Platten 109, 115 lagern sich fadenförmige Verunreinigungen eines in Strömungsrichtung 107 vorbeiströmenden Flüssigkeitsstroms an. Dadurch werden die fadenförmigen Verunreinigungen wirksam aus der Flüssigkeit in der Flüssigkeitsleitung 105 entfernt.

Fig. 3 zeigt eine Aufsicht der in Fig. 2 dargestellten Flüssigkeitsleitung 105 in einem Haushaltsgerät 100. Die einen 90° Winkel einschließenden Platten 109, 115 ermöglichen die Anlagerung von fadenförmigen Verunreinigungen an der vorderen Kante 111 der Platten 109, 115 in Strömungsrichtung 107 der Flüssigkeit in der Flüssigkeitsleitung 105. Durch eine Rückspüleinrichtung wird die Strömungsrichtung 113 der Flüssigkeit in der Flüssigkeitsleitung 105 umgekehrt. Durch das Umkehren der Strömungsrichtung 113 werden fadenartige Verunreinigungen von der vorderen Kante 111 der Platten 109, 115 abgelöst.

Die Vielzahl der sich an der vorderen Kante 111 angelagerten fadenartigen Verunreinigungen haben sich durch Zusammenballungen der einzelnen Fäden in zusammengeballte fadenartige Verunreinigungen umgewandelt, die sich von der vorderen Kante 111 der Platten 109, 115 wirksam entfernen lassen.

Zum Entfernen der fadenartigen Verunreinigungen von der vorderen Kante 111 der Platten 109, 115 ist es von Vorteil, wenn sich die fadenartigen Verunreinigungen nicht verdrillen. Unter Verdrillen im Sinne der Erfindung wird verstanden, dass die fadenartigen Verunreinigungen, die sich an der vorderen Kante 111 der Platten 109, 115 in Strömungsrichtung 107 anlagern, durch den Flüssigkeitsstrom um die hintere Kante der Platten 109, 115 in Strömungsrichtung 107 gewickelt werden. Dadurch werden die fadenartigen Verunreinigungen um die Platten 109, 115 gewickelt und lassen sich deshalb auch nicht durch eine Umkehr der Strömungsrichtung 113 der Flüssigkeit in der Flüssigkeitsleitung 105 von den Platten 109, 115 entfernen.

Allerdings findet das Verdrillen der fadenartigen Verunreinigungen nur statt, wenn die fadenartigen Verunreinigungen länger als das Hindernis sind an dem sie hängen bleiben. In der vorliegenden Erfindung umfasst das Hindernis die Platten 109, 115. Erstreckt sich jedoch ein Hindernis mit deutlich längerer Ausdehnung als die Ausdehnung der üblichen fadenartigen Verunreinigungen in den Flüssigkeitsstrom, verdrillen sich die fadenartigen Verunreinigungen nicht mehr. Dies liegt daran, dass die fadenartigen Verunreinigungen keine Fadenteile aufweisen, die über die hintere Kante der Platten 109, 115 in Strömungsrichtung 107 hinausragen, da die Länge der Platten 109, 115 deutlich größer als die Länge der fadenartigen Verunreinigungen ist.

Einen solchen Effekt erreicht man zum Beispiel durch den Einbau von zumindest einer der Platten 109, 115 in die Flüssigkeitsleitung 105. Zumindest eine der Platten 109, 115 weist eine Länge in Strömungsrichtung 107 von mindestens 3 cm auf. Für Flusen ist eine Länge von 3 cm bis 10 cm vorteilhaft, bevorzugt ist eine Länge von 3 cm bis 5 cm. Für Haare ist eine Länge von 3 cm bis 30 cm vorteilhaft, bevorzugt ist eine Länge von 3 cm bis 10 cm.

Pumpt man eine Lösung mit fadenartigen Verunreinigungen, zum Beispiel Spülabwasser aus einem Waschprozess, durch eine entsprechend mit zumindest einer der Platten 109, 115 bestückte Flüssigkeitsleitung, so setzen sich an zumindest einer der Platten 109, 115 innerhalb eines bestimmten Zeitintervalls eine größere Ansammlung von fadenartigen Verunreinigungen ab. Zu einem geeigneten Zeitpunkt, nach dem sich eine größere Ansammlung von fadenartigen Verunreinigungen angelagert hat, der aber idealerweise vor einer deutlichen Verringerung der Querschnittsfläche der Flüssigkeitsleitung 105 liegt, wird die Strömungsrichtung 113 der Flüssigkeit in der Flüssigkeitsleitung 105 durch eine Rückspüleinrichtung umgekehrt. Dadurch werden die angelagerten fadenartigen Verunreinigungen von der vorderen Kante 111 von zumindest einer der Platten 109, 115 abgelöst und von der Flüssigkeit fortgespült. Die Umkehr der Strömungsrichtung 113 erfolgt durch Umkehr der Förderrichtung einer Pumpe oder durch Zurückströmen einer Flüssigkeitssäule von oberhalb des Hindernisses. Die abgelösten fadenartigen Verunreinigungen werden vom Flüssigkeitsstrom in einen gegebenenfalls vorhandenen Vorratsbehälter, aus dem bisher gefördert wurde, zurückgespült. Dabei verbleiben die fadenartigen Verunreinigungen in einem zusammengeballten Zustand, den sie bei der Anlagerung an zumindest eine der Platten 109, 115 angenommen haben.

Werden die zusammengeballten fadenartigen Verunreinigungen während des nächsten Förderstroms wieder mit der Flüssigkeit über zumindest eine der Platten 109, 115 gepumpt, dann bleiben die zusammengeballten fadenartigen Verunreinigungen nicht mehr an zumindest einer der Platten 109, 115 hängen. Dies liegt daran, dass die Zusammenballungen an der vorderen Kante 111 von zumindest einer der Platten 109, 115 abrollen. Somit passieren die Zusammenballungen zumindest eine der Platten 109, 115 und verbleiben in der Flüssigkeit und stellen dadurch keine Verstopfungsgefahr für das Leitungssystem mehr dar.

Erfolgt der Auslauf aus dem Umpumpkreislauf tangential in einen Vorratsbehälter, werden sich die zusammengeballten fadenartigen Verunreinigungen vorzugsweise in der Mitte der entstehenden Kreisbewegung der Flüssigkeit ansammeln. Befindet sich in diesem Bereich des Behälterbodens eine geeignete Vertiefung, die eine Beruhigung der Strömung ermöglicht, so setzen sich die zusammengeballten fadenartigen Verunreinigungen darin ab. Diese werden dann in bestimmten Zeitintervallen aus dem Flüssigkeitsvolumen abgetrennt. Ist die Vertiefung mit einer separaten Ablassvorrichtung ausgestattet, werden die zusammengeballten fadenartigen Verunreinigungen durch Ablassen einer im Vergleich zum Behältervolumen geringeren Flüssigkeitsmenge aus der Flüssigkeit entfernt.

Der wesentliche Vorteil der Vorrichtung und des Verfahrens der vorliegenden Erfindung liegt in der Verhinderung von Verstopfungen durch fadenartige Verunreinigungen an nachgeschalteten Bauteilen innerhalb eines Umpumpkreislaufs. Feinverteilte fadenartige Verunreinigungen einer Flüssigkeit werden akkumuliert und werden in konzentrierter zusammengeballter Form aus der Flüssigkeit abgetrennt. Derartig behandelte Flüssigkeiten enthalten kaum noch fadenartige Verunreinigungen und stehen dadurch nachfolgenden Verwendungsschritten in hochwertigerer Form zur Verfügung. Das Verfahren läuft ohne weitere mechanische Bauteile ab, ist wartungsfrei und benötigt keine weitere Energie. Das Verfahren ist sinngemäß auch für Abwasser aus Trocknern, Waschtrocknern, Geschirrspülern und andere, fadenartige Verunreinigungen enthaltende Flüssigkeiten geeignet.

Fig. 4 zeigt ein Schema eines Verfahrens zum Entfernen von fadenförmigen Verunreinigungen aus einer Flüssigkeitsleitung, umfassend die Anlagerung von fadenartigen Verunreinigungen als ersten Verfahrensschritt (201), das Entfernen von fadenartigen Verunreinigungen als zweiten Verfahrensschritt (203), und das Sammeln von fadenartigen Verunreinigungen als dritten Verfahrensschritt (205).

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### BEZUGSZEICHENLISTE

- 100: Haushaltsgerät
- 101: Vorratsbehälter
- 103: Tür
- 105: Flüssigkeitsleitung
- 107: Strömungsrichtung zur Anlagerung von fadenartigen Verunreinigungen
- 109: Platte
- 111: Vordere Kante der Platte oder Platten
- 113: Strömungsrichtung zum Entfernen von fadenartigen Verunreinigungen
- 115: Weitere Platte
- 201: Verfahrensschritt: Anlagerung von fadenartigen Verunreinigungen
- 203: Verfahrensschritt: Entfernen von fadenartigen Verunreinigungen
- 205: Verfahrensschritt: Sammeln von fadenartigen Verunreinigungen

## Patentansprüche

1. Haushaltsgerät (100) mit einer Flüssigkeitsleitung (105) zum Führen einer Flüssigkeit und einer Rückspüleinrichtung zum Umkehren der Strömungsrichtung (113) in der Flüssigkeitsleitung (105), **dadurch gekennzeichnet, dass** die Flüssigkeitsleitung (105) eine sich in Strömungsrichtung (107) erstreckende Platte (109) aufweist, an deren vorderer Kante (111) in Strömungsrichtung (107) fadenartige Verunreinigungen der Flüssigkeit anlagerbar sind und dass die Rückspüleinrichtung dazu dient, die fadenartigen Verunreinigungen von der vorderen Kante (111) zu entfernen.

2. Haushaltsgerät (100) nach Anspruch 1, **dadurch gekennzeichnet, dass** die Flüssigkeitsleitung (105) eine weitere sich in Strömungsrichtung (107) erstreckende Platte (115) umfasst.

3. Haushaltsgerät (100) nach Anspruch 2, **dadurch gekennzeichnet, dass** sich die in Strömungsrichtung (107) erstreckende Platte (109) und die weitere Platte (115) kreuzen.

4. Haushaltsgerät (100) nach Anspruch 2 oder 3, **dadurch gekennzeichnet, dass** die sich in Strömungsrichtung (107) erstreckende Platte (109) und die weitere Platte (115) einen 90° Winkel einschließen.

5. Haushaltsgerät (100) nach einem der vorangehenden Ansprüche, **dadurch gekennzeichnet, dass** das Haushaltsgerät (100) einen Sensor zum Erfassen einer Strömungsrichtung (107, 113) und/oder einer Strömungsgeschwindigkeit von Flüssigkeit in der Flüssigkeitsleitung (105) umfasst.

6. Haushaltsgerät (100) nach einem der vorangehenden Ansprüche, **dadurch gekennzeichnet, dass** das Haushaltsgerät (100) einen Vorratsbehälter zum Sammeln von fadenartigen Verunreinigungen umfasst.

7. Haushaltsgerät (100) nach Anspruch 6, **dadurch gekennzeichnet, dass** der Vorratsbehälter eine Vertiefung zum Sammeln von fadenartigen Verunreinigungen umfasst.

8. Haushaltsgerät (100) nach Anspruch 7, **dadurch gekennzeichnet, dass** die Vertiefung des Vorratsbehälters eine Ablassöffnung zum Entfernen von fadenartigen Verunreinigungen aus dem Haushaltsgerät (100) umfasst.

9. Haushaltsgerät (100) nach einem der Ansprüche 2 bis 8, **dadurch gekennzeichnet, dass** zumindest eine der Platten (109, 115) eine Länge in Strömungsrichtung (107) von mindestens 3 cm aufweist.

10. Haushaltsgerät (100) nach einem der Ansprüche 2 bis 9, **dadurch gekennzeichnet, dass** die Querschnittsfläche zumindest einer der Platten (109, 115) in der Flüssigkeitsleitung (105) mit angelagerten fadenartigen Verunreinigungen weniger als 30% der gesamten Querschnittsfläche der Flüssigkeitsleitung (105) beträgt.

11. Haushaltsgerät (100) nach einem der vorangehenden Ansprüche, **dadurch gekennzeichnet, dass** die Rückspüleinrichtung eine Pumpe ist.

12. Haushaltsgerät (100) nach Anspruch 11, **dadurch gekennzeichnet, dass** die Pumpe ausgebildet ist, um Flüssigkeit in der Flüssigkeitsleitung (105) in beide Strömungsrichtungen (107, 113) zu bewegen.

13. Verfahren zum Entfernen von fadenartigen Verunreinigungen aus einer Flüssigkeit in einer Flüssigkeitsleitung (105) eines Haushaltsgeräts (100), **dadurch gekennzeichnet, dass**
das Verfahren den Schritt (201) eines Anlagerns von fadenartigen Verunreinigungen in der Flüssigkeit an die vordere Kante (111) einer sich in Strömungsrichtung (107) erstreckenden Platte (109) umfasst, und
das Verfahren den Schritt (203) eines Entfernens der fadenartigen Verunreinigungen von der vorderen Kante (111) der Platte (109) durch das Umkehren der Strömungsrichtung (113) in der Flüssigkeitsleitung (105) durch eine Rückspüleinrichtung umfasst.

14. Verfahren nach Anspruch 13, **dadurch gekennzeichnet, dass** das Verfahren den Schritt eines Anlagerns von fadenartigen Verunreinigungen einer Flüssigkeit an eine weitere sich in Strömungsrichtung (107) erstreckende Platte (115) umfasst.

15. Verfahren nach Anspruch 13 oder 14, **dadurch gekennzeichnet, dass** das Verfahren den Schritt (205) eines Sammelns von fadenartigen Verunreinigungen in einem Vorratsbehälter umfasst.

## Claims

1. Household appliance (100) having a liquid line (105) for conducting a liquid, and a backflush mechanism for reversing the direction of flow (113) in the liquid line (105), **characterised in that** the liquid line (105) has a plate (109) which extends in the direction of flow (107), on the leading edge (111) of which in the direction of flow (107) fibre-type dirt from the liquid can build up, and the backflush mechanism is used to remove the fibre-type dirt from the leading edge (111).

2. Household appliance (100) according to claim 1, **characterised in that** the liquid line (105) comprises a further plate (115) which extends in the direction of flow (107).

3. Household appliance (100) according to claim 2, **characterised in that** the plate (109) which extends in the direction of flow (107) and the further plate (115) intersect.

4. Household appliance (100) according to claim 2 or 3, **characterised in that** the plate (109) which extends in the direction of flow (107) and the further plate (115) form a 90° angle.

5. Household appliance (100) according to one of the preceding claims, **characterised in that** the household appliance (100) comprises a sensor for detecting a direction of flow (107, 113) and/or a flow speed of liquid in the liquid line (105).

6. Household appliance (100) according to one of the preceding claims, **characterised in that** the household appliance (100) comprises a container for collecting fibre-type dirt.

7. Household appliance (100) according to claim 6, **characterised in that** the container comprises a depression for collecting fibre-type dirt.

8. Household appliance (100) according to claim 7, **characterised in that** the depression of the container comprises a discharge opening for removing fibre-type dirt from the household appliance (100).

9. Household appliance (100) according to one of claims 2 to 8, **characterised in that** at least one of the plates (109, 115) has a length in the direction of flow (107) of at least 3 cm.

10. Household appliance (100) according to one of claims 2 to 9, **characterised in that** the cross-sectional surface of at least one of the plates (109, 115) in the liquid line (105) with built-up fibre-type dirt amounts to less than 30% of the overall cross-sectional surface of the liquid line (105).

11. Household appliance (100) according to one of the preceding claims, **characterised in that** the backflush mechanism is a pump.

12. Household appliance (100) according to claim 11, **characterised in that** the pump is embodied to move liquid in the liquid line (105) in both directions of flow (107, 113).

13. Method for removing fibre-type dirt from a liquid in a liquid line (105) of a household appliance (100), **characterised in that** the method comprises the step (201) of fibre-type dirt in the liquid building up on the leading edge (111) of a plate (109) which extends in the direction of flow (107), and
the method comprises the step (203) of removing the fibre-type dirt from the leading edge (111) of the plate (109) by reversing the direction of flow (113) in the liquid line (105) using a backflush mechanism.

14. Method according to claim 13, **characterised in that** the method comprises the step of fibre-type dirt of a liquid building up on a plate (115) which extends further in the direction of flow (107).

15. Method according to claim 13 or 14, **characterised in that** the method comprises the step (205) of collecting fibre-type dirt in a container.

## Revendications

1. Appareil ménager (100) avec conduite de liquide (105) pour la conduite d'un liquide et d'un dispositif de lavage à contre-courant pour inverser le sens de courant (113) dans la conduite de liquide (105), **caractérisé en ce que** la conduite de liquide (105) possède une plaque (109) s'étendant dans la direction de courant (107), au bord avant (111) duquel, dans le sens de courant (107), des impuretés filiformes du liquide peuvent s'accumuler et **en ce que** le dispositif de lavage à contre-courant sert à éliminer les impuretés filiformes du bord avant (111).

2. Appareil ménager (100) selon la revendication 1, **caractérisé en ce que** la conduite de liquide (105) comprend une autre plaque (115) s'étendant dans le sens du courant (107).

3. Appareil ménager (100) selon la revendication 2, **caractérisé en ce que** la plaque (109) s'étendant dans le sens du courant (107) et l'autre plaque (115) se croisent.

4. Appareil ménager (100) selon la revendication 2 ou 3, **caractérisé en ce que** la plaque (109) s'étendant dans le sens du courant (107) et l'autre plaque (115) forment un angle de 90°.

5. Appareil ménager (100) selon l'une des revendications précédentes, **caractérisé en ce que** l'appareil ménager (100) comprend un capteur qui détecte le sens du courant (107, 113) et/ou la vitesse du courant du liquide dans la conduite de liquide (105).

6. Appareil ménager (100) selon l'une des revendications précédentes, **caractérisé en ce que** l'appareil ménager (100) comprend un bac de stockage pour la collecte des impuretés filiformes.

7. Appareil ménager (100) selon la revendication 6, **caractérisé en ce que** le bac de stockage comprend un évidement pour la collecte des impuretés filiformes.

8. Appareil ménager (100) selon la revendication 7, **caractérisé en ce que** l'évidement du bac de stockage comprend une ouverture de vidange destinée à l'élimination des impuretés filiformes hors de l'appareil ménager (100).

9. Appareil ménager (100) selon l'une des revendications 2 à 8, **caractérisé en ce qu'**au moins une des plaques (109, 115) présente une longueur dans le sens du courant (107) d'au moins 3 cm.

10. Appareil ménager (100) selon l'une des revendications 2 à 9, **caractérisé en ce que** l'aire de la section d'au moins une des plaques (109, 115) dans la conduite de liquide (105) avec les impuretés filiformes accumulées, est égale à moins de 30% de l'aire totale de la section de la conduite de liquide (105).

11. Appareil ménager (100) selon l'une des revendications précédentes, **caractérisé en ce que** le dispositif de lavage à contre-courant est une pompe.

12. Appareil ménager (100) selon la revendication 11, **caractérisé en ce que** la pompe est réalisée pour mettre le liquide en mouvement dans la conduite de liquide (105) dans les deux sens de courant (107, 113).

13. Procédé d'élimination d'impuretés filiformes hors d'un liquide dans une conduite de liquide (105) d'un appareil ménager (100), **caractérisé en ce que**
le procédé comprend l'étape (201) d'accumulation d'impuretés filiformes dans le liquide au bord avant (111) d'une plaque (109) s'étendant dans le sens du courant (107), et
le procédé comprend l'étape (203) d'une élimination des impuretés filiformes du bord avant (111) de la plaque (109) par l'inversion du sens du courant (113) dans la conduite de liquide (105) par un dispositif de lavage à contre-courant.

14. Procédé selon la revendication 13, **caractérisé en ce que** le procédé comprend l'étape d'une accumulation d'impuretés filiformes d'un liquide sur une autre plaque (115) s'étendant dans le sens du courant (107).

15. Procédé selon la revendication 13 ou 14, **caractérisé en ce que** le procédé comprend l'étape (205) d'une collecte d'impuretés filiformes dans un bac de stockage.
